# FASCICULE DE BREVET EUROPEEN

(11) **EP 3 482 647 B1**
(45) Date de publication et mention de la délivrance du brevet: **01.05.2024**
(21) Numéro de dépôt: 18204729.0
(22) Date de dépôt: 06.11.2018
(51) Int. Cl.: A41F 9/02, A41D 1/089, A41D 7/00

(54) **ARTICLE D'HABILLEMENT PRÉSENTANT UNE CEINTURE D'AJUSTEMENT ÉLASTIQUE**
BEKLEIDUNGSARTIKEL, DER EINEN GÜRTEL MIT ELASTISCHER REGULIERUNG AUFWEIST
CLOTHING GARMENT HAVING AN ELASTIC ADJUSTING BELT

(30) Priorité: 08.11.2017 FR 1760471
(43) Date de publication de la demande: 15.05.2019
(73) Titulaire: Decathlon, 59650 Villeneuve d'Ascq (FR)
(72) Inventeur: MIMRAM, Laure, 59650 Villeneuve d'Ascq (FR); COUMOUL, Manon, 59650 Villeneuve d'Ascq (FR); THOMAS, Audric, 59650 Villeneuve d'Ascq (FR); DEBRUYN, Chloé, 59650 Villeneuve d'Ascq (FR)
(74) Mandataire: Sayettat, Julien Christian

(56) Documents cités:
- WO-A1-2017/156377
- FR-A- 1 249 526
- US-A- 3 413 657
- US-A- 3 868 729

## Description

L'invention concerne un article d'habillement présentant une région pelvienne destinée à recouvrir la zone pelvienne d'un porteur, ladite région étant prolongée par deux manchons inférieurs destinés à recouvrir au moins une partie de respectivement une jambe dudit porteur et étant surmontée par une ceinture destinée à s'étendre autour de la taille dudit porteur.

Elle s'applique notamment aux vêtements de bas du corps qui sont particulièrement agencés pour la pratique d'activités sportives aquatiques, tel le surf, au cours desquelles le vêtement est soumis à des mouvements de courant et de vagues qui peuvent induire des risques de déplacement dudit vêtement relativement au corps du porteur.

Pour permettre leur adaptation à différentes morphologies, il est connu d'équiper la ceinture des articles d'habillement du bas du corps avec des moyens élastiques d'ajustement à la taille du porteur.

Il existe par exemple des shorts de bain présentant une ceinture comprenant un fourreau périphérique dans lequel est monté un cordon ou une bande de serrage élastique autour de la taille. Cependant, de telles ceintures ne permettent pas un bon maintien du short lors de la pratique, notamment en relation avec les disparités morphologiques des porteurs d'une même taille.

On connaît également, par exemple du document US-1 831 451, un pantalon dont la ceinture présente un fourreau externe dans lequel est disposée une bande élastique d'ajustement qui est fixée dans une partie de dos de ladite ceinture et dont les extrémités sont chacune équipées d'une patte de serrage s'étendant en coulissement au travers de respectivement une fente verticale formée sur le fourreau.

Pour permettre la mise en tension de la bande élastique et donc le serrage de la ceinture, les pattes sont rapprochées manuellement puis fixées au moyen d'un système ajustable de boutons.

Toutefois, cette solution ne donne pas entière satisfaction en ce qu'une mise en tension trop importante de la bande élastique nuit au confort de portage d'un article d'habillement, pouvant notamment constituer une gêne qui occasionne une contrainte mécanique supplémentaire lors des mouvements répétitifs au niveau de la taille du porteur.

En outre, la tension de la bande peut conduire à une configuration peu esthétique de l'article d'habillement au niveau de la ceinture, notamment en relation avec le positionnement des pattes de serrage sur ladite ceinture. Le document FR1249526 décrit un article d'habillement selon le préambule de la revendication 1.

L'invention vise à perfectionner l'art antérieur en proposant notamment un article d'habillement dont la ceinture est agencée pour pouvoir s'adapter à différentes morphologies du porteur tout en préservant le confort de portage et l'esthétique, et ce notamment lors de la pratique d'une activité physique.

A cet effet, l'invention propose un article d'habillement selon la combinaison des caractéristiques de la revendication 1.

D'autres particularités et avantages de l'invention apparaîtront dans la description qui suit, faite en référence aux figures annexées, dans lesquelles :
- la figure 1 est une représentation en vue avant d'un short de bain selon un mode de réalisation de l'invention ;
- les figures 2a et 2b représentent de façon schématique et en transparence partielle la ceinture du short de bain de la figure 1, respectivement en vue avant (figure 2a) et en vue arrière (figure 2b) ;
- les figures 3a et 3b représentent de façon schématique et en transparence partielle la ceinture d'un article d'habillement selon un autre mode de réalisation, respectivement en vue avant (figure 3a) et en vue arrière (figure 3b).

En relation avec ces figures, on décrit ci-dessous un article d'habillement pouvant être porté sur la partie inférieure du corps en présentant une région pelvienne 1 destinée à recouvrir la zone pelvienne d'un porteur, ladite région étant prolongée par deux manchons inférieurs 2 destinés à recouvrir au moins une partie de respectivement une jambe dudit porteur.

La région pelvienne 1 est surmontée par une ceinture 3 destinée à s'étendre autour de la taille du porteur, les manchons 2 de recouvrement de respectivement une jambe s'étendant sous ladite région pelvienne pour entourer ladite jambe.

En particulier, l'article peut être réalisé en un matériau textile souple, par exemple sous la forme d'un tissu, agencé pour permettre une liberté de mouvements corporels optimale, notamment lors d'un effort physique. Avantageusement, le matériau présente des propriétés permettant son séchage rapide pour l'utilisation de l'article lors d'activité aquatique.

En outre, le matériau peut présenter une élasticité suffisante pour que l'article ne constitue pas une gêne et n'occasionne pas de contrainte mécanique supplémentaire lors des mouvements répétitifs du corps du porteur, ledit matériau pouvant être à base de polyester et/ou d'élasthanne.

Selon les modes de réalisation représentés, l'article d'habillement se présente sous la forme d'un short de bain agencé pour recouvrir la partie inférieure du corps, par exemple depuis la taille jusqu'en bas des cuisses dudit porteur. De façon avantageuse, le short peut être équipé d'une ou plusieurs poches latérales 4 ou arrière qui sont refermables, par exemple au moyen d'une fermeture à glissière.

Toutefois, l'invention n'est pas limitée à ce mode de réalisation, notamment en relation avec les dimensions de l'article et les parties du corps qu'il recouvre, ledit article pouvant être notamment un pantalon.

La ceinture 3 est équipée d'au moins un fourreau 5 s'étendant sur au moins une portion de ladite ceinture en présentant une fente latérale avant 6, une sangle élastique 7 étant montée dans ledit fourreau pour assurer le serrage de la ceinture 3 autour de la taille du porteur.

Pour ce faire, la sangle 7 présente une partie 8 fixée à la ceinture 3 et une partie avant 9 équipée d'une patte 10 montée dans la fente 6 en pouvant coulisser au travers de ladite fente par étirement élastique de ladite sangle. L'article comprend en outre des moyens de serrage de la ceinture 3 par déplacement et fixation de la patte 10 hors de la fente 6.

En relation avec les figures 1 et 2, la ceinture 3 est équipée de deux fourreaux 5 s'étendant chacun sur un côté du plan sagittal S de la ceinture 3 entre une zone arrière 11 de ladite ceinture et une fente latérale avant 6.

Une sangle élastique 7 est montée dans respectivement un fourreau 5 en présentant une partie arrière 8 fixée à la ceinture 3 et une partie avant 9 équipée d'une patte 10, le serrage de ladite ceinture étant effectué par rapprochement et fixation desdites pattes.

En relation avec les figures 3a et 3b, la ceinture 3 est équipée d'un fourreau 5 dans lequel une sangle élastique 7 est montée en présentant une partie extrême fixée à la ceinture 3 et une partie avant 9 équipée d'une patte 10, le serrage de ladite ceinture étant effectué par tirage et fixation de ladite patte.

En particulier, la sangle 7 peut être fixée à la ceinture 3 à une distance suffisante de la patte 10 pour conférer un serrage sur une portion significative de ladite ceinture, la patte 10 pouvant, après tirage, être rabattue en pivotement contre la ceinture 3 en vue de sa fixation, par exemple par des moyens auto-agrippant.

Dans ces deux réalisations, chaque sangle 7 est équipée d'un élément inextensible 12 dont la longueur est définie pour limiter l'étirement maximal de ladite sangle. Ainsi, il est possible de contrôler l'étirement maximal de la sangle 7 pour conférer un serrage de la ceinture 3 qui soit efficace, confortable et esthétique.

Selon une réalisation, l'élément inextensible 12 est agencé pour que l'étirement maximal de la sangle 7 soit inférieur à la longueur de la patte 10 afin qu'au moins une portion de ladite patte demeure dans le fourreau 5 quel que soit le serrage appliqué. Ainsi, outre l'esthétique conférée, la réversibilité du serrage de la ceinture 3 est facilitée.

En relation avec les figures 2a et 3a, l'élément inextensible 12 présente une extrémité avant 12a qui est fixée à la patte 10. Plus précisément, la patte 6 est équipée d'une extension arrière 13 inélastique sur laquelle est fixée la sangle 7 et l'élément inextensible 12.

Par ailleurs, les pattes 6 sont reliées au moyen d'un lacet 14 de serrage qui est monté au travers d'oeillets 15 formés dans lesdites pattes. En outre, pour faciliter le rapprochement des pattes 10 lors du serrage, les fentes latérales avant 6 s'étendent sensiblement verticalement en étant symétriques par rapport au plan sagittal S.

Selon la réalisation des figures 1 et 2, les fourreaux 5 communiquent en zone arrière 11 de la ceinture 3 de sorte à former un conduit continu qui s'étend entre les fentes 6 sur sensiblement tout le tour de la ceinture 3. Ainsi, il est possible de former les sangles 7 par une portion d'une même bande qui est montée dans le conduit, la partie centrale 15 de ladite bande étant fixée en zone arrière 11 de la ceinture.

En outre, un ruban inextensible s'étend continûment entre les pattes 10 pour former chacun des éléments inextensibles 12 de part et d'autre d'une partie centrale dudit ruban. En particulier, le ruban peut être disposé sur ou sous la sangle élastique 7 pour en limiter son étirement.

Selon une réalisation avantageuse, un fourreau 5 est formé à l'extérieur de la ceinture 3 par fixation, notamment par couture, d'une paroi 16 sur ladite ceinture, ladite paroi extérieure pouvant être réalisée à partir d'un matériau identique à celui de la ceinture, ou plus ou moins élastique.

La fente latérale avant 6 est réalisée dans la paroi extérieure 16, par exemple en présentant une périphérie équipée d'un cordon fixé à ladite paroi, notamment par soudure. En outre, la sangle 7 peut être indirectement fixée à la ceinture 3 en présentant une partie fixée à la paroi 16.

Par ailleurs, la figure 2b prévoit la fixation de la sangle 7 à la ceinture 3 au moyen d'au moins un lien de fixation à un bord supérieur ou inférieur de la ceinture, notamment en prévoyant un lien inférieur 17a et un lien supérieur 17b. En outre, le bord supérieur de la ceinture 3 est équipé d'un biais élastique 18, permettant une fixation esthétique de la paroi extérieure 16 sur ledit bord.

## Revendications

1. Article d'habillement présentant une région pelvienne (1) destinée à recouvrir la zone pelvienne d'un porteur, ladite région étant prolongée par deux manchons inférieurs (2) destinés à recouvrir au moins une partie de respectivement une jambe dudit porteur et étant surmontée par une ceinture (3) destinée à s'étendre autour de la taille dudit porteur, ladite ceinture étant équipée d'au moins un fourreau (5) s'étendant sur au moins une portion de ladite ceinture en présentant une fente latérale avant (6), une sangle élastique (7) étant montée dans ledit fourreau, ladite sangle présentant une partie (8) fixée à la ceinture (3) et une partie avant (9) équipée d'une patte (10) montée dans la fente (6) en pouvant coulisser au travers de ladite fente par étirement élastique de ladite sangle, ledit article comprenant en outre des moyens de serrage de la ceinture (3) par déplacement et fixation de ladite patte hors de ladite fente, ledit article étant **caractérisé en ce que** :
- la sangle (7) est équipée d'un élément inextensible (12) dont la longueur est définie pour limiter l'étirement maximal de ladite sangle ;
- la ceinture (3) est équipée de deux fourreaux (5) s'étendant chacun sur un côté du plan sagittal (S) de la ceinture (3) entre une zone arrière (11) de ladite ceinture et une fente latérale avant (6), une sangle élastique (7) étant montée dans respectivement un fourreau (5) en présentant une partie arrière (8) fixée à la ceinture (3) et une partie avant (9) équipée d'une patte (10), le serrage de ladite ceinture étant effectué par rapprochement et fixation desdites pattes, les fourreaux (5) communiquant en zone arrière (11) de la ceinture (3) de sorte à former un conduit continu entre les fentes (6) ;
- les sangles (7) sont formées par une portion d'une même bande qui est montée dans le conduit, la partie centrale (15) de ladite bande étant fixée en zone arrière (11) de la ceinture (3) ;
- un ruban inextensible s'étend continûment entre les pattes (10) pour former chacun des éléments inextensibles (12) de part et d'autre d'une partie centrale dudit ruban.

2. Article d'habillement selon la revendication 1, **caractérisé en ce que** l'élément inextensible (12) présente une extrémité avant (12a) qui est fixée à la patte (10).

3. Article d'habillement selon l'une des revendications 1 ou 2, **caractérisé en ce que** la patte (10) est équipée d'une extension arrière inélastique (13) sur laquelle est fixée la sangle (7) et l'élément inextensible (12).

4. Article d'habillement selon l'une quelconque des revendications 1 à 3, **caractérisé en ce que** l'élément inextensible (12) est agencé pour que l'étirement maximal de la sangle (7) soit inférieur à la longueur de la patte (10) afin qu'au moins une portion de ladite patte demeure dans le fourreau (5) quel que soit le serrage appliqué.

5. Article d'habillement selon l'une quelconque des revendications 1 à 4, **caractérisé en ce que** les fentes latérales avant (6) s'étendent sensiblement verticalement en étant symétriques par rapport au plan sagittal (S).

6. Article d'habillement selon l'une quelconque des revendications 1 à 5, **caractérisé en ce que** les pattes (10) sont reliées au moyen d'un lacet (14) de serrage qui est monté au travers d'oeillets (15) formés dans lesdites pattes.

7. Article d'habillement selon l'une quelconque des revendications 1 à 6, **caractérisé en ce qu'**un fourreau (5) est formé à l'extérieur de la ceinture (3) par fixation d'une paroi (16) sur ladite ceinture.

8. Article d'habillement selon la revendication 7, **caractérisé en ce que** la fente latérale avant (6) est réalisée dans la paroi extérieure (16).

9. Article d'habillement selon l'une quelconque des revendications 1 à 8, **caractérisé en ce que** la sangle (7) est fixée à la ceinture (3) au moyen d'au moins un lien (17a, 17b) de fixation à un bord supérieur ou inférieur de la ceinture (3).

10. Article d'habillement selon l'une quelconque des revendications 1 à 9, **caractérisé en ce que** le bord supérieur de la ceinture (3) est équipé d'un biais élastique (18).

## Patentansprüche

1. Bekleidungsartikel, der einen Beckenbereich (1) aufweist, der dazu bestimmt ist, die Beckenzone eines Trägers zu bedecken, wobei der Beckenbereich durch zwei untere Hosenbeine (2) verlängert wird, die dazu bestimmt sind, jeweils mindestens einen Teil eines Beins des Trägers zu bedecken, und von einem Bund (3) überragt wird, der dazu bestimmt ist, sich um die Taille des Trägers zu erstrecken, wobei der Bund mit mindestens einer Hülse (5) versehen ist, die sich über mindestens einen Abschnitt des Bunds erstreckt und einen vorderen Seitenschlitz (6) aufweist, wobei einen elastischen Riemen (7) in der Hülse angebracht ist, wobei der Riemen einen am Bund (3) befestigten Teil (8) und einen vorderen Teil (9) aufweist, der mit einer Lasche (10) ausgestattet ist, die in dem Schlitz (6) angebracht ist und durch elastische Dehnung des Bunds durch den Schlitz gleiten kann, wobei der Artikel ferner Mittel zum Festziehen des Bunds (3) durch Verschieben und Befestigen der Lasche außerhalb des Schlitzes umfasst, wobei der Artikel **dadurch gekennzeichnet ist, dass**:
- der Riemen (7) mit einem nicht dehnbaren Element (12) ausgestattet ist, dessen Länge so definiert ist, dass die maximale Dehnung des Riemens begrenzt wird;
- der Bund (3) mit zwei Hülsen (5) ausgestattet ist, die sich jeweils auf einer Seite der sagittalen Ebene (S) des Bunds (3) zwischen einer hinteren Zone (11) des Bunds und einem vorderen Seitenschlitz (6) erstrecken, wobei ein elastischer Riemen (7) in jeweils einer Hülse (5) angebracht ist und einen am Bund (3) befestigten hinteren Teil (8) und einen mit einer Lasche (10) ausgestatteten vorderen Teil (9) aufweist, wobei das Festziehen des Bunds durch das Annähern und Befestigen der Laschen erfolgt, wobei die Hülsen (5) in der hinteren Zone (11) des Bunds (3) miteinander in Verbindung stehen, um einen durchgehenden Kanal zwischen den Schlitzen (6) zu bilden;
- die Riemen (7) durch einen Abschnitt desselben Bands gebildet werden, der in dem Kanal angebracht ist, wobei der mittlere Teil (15) des Bands in der hinteren Zone (11) des Bunds (3) befestigt ist;
- ein nicht dehnbares Faserband, das sich kontinuierlich zwischen den Laschen (10) erstreckt, um jedes der nicht dehnbaren Elemente (12) auf beiden Seiten eines mittleren Teils des Faserbands zu bilden.

2. Bekleidungsartikel nach Anspruch 1, **dadurch gekennzeichnet, dass** das nicht dehnbare Element (12) ein vorderes Ende (12a) aufweist, das an der Lasche (10) befestigt ist.

3. Bekleidungsartikel nach einem der Ansprüche 1 oder 2, **dadurch gekennzeichnet, dass** die Lasche (10) mit einem hinteren unelastischen Fortsatz (13) ausgestattet ist, an dem der Riemen (7) und das nicht dehnbare Element (12) befestigt sind.

4. Bekleidungsartikel nach einem der Ansprüche 1 bis 3, **dadurch gekennzeichnet, dass** das nicht dehnbare Element (12) so angeordnet ist, dass die maximale Dehnung des Riemens (7) kleiner ist als die Länge der Lasche (10), so dass mindestens ein Abschnitt der Lasche innerhalb der Hülse (5) bleibt, unabhängig von der angewandten Spannung.

5. Bekleidungsartikel nach einem der Ansprüche 1 bis 4, **dadurch gekennzeichnet, dass** die vorderen Seitenschlitze (6) sich im Wesentlichen vertikal erstrecken und in Bezug auf die sagittale Ebene (S) symmetrisch sind.

6. Bekleidungsartikel nach einem der Ansprüche 1 bis 5, **dadurch gekennzeichnet, dass** die Laschen (10) mittels einer Zugkordel (14) verbunden sind, die durch in den Laschen ausgebildete Ösen (15) angebracht ist.

7. Bekleidungsartikel nach einem der Ansprüche 1 bis 6, **dadurch gekennzeichnet, dass** eine Hülse (5) außerhalb des Bunds (3) durch Befestigen einer Wand (16) an dem Bund gebildet wird.

8. Bekleidungsartikel nach Anspruch 7, **dadurch gekennzeichnet, dass** der vordere Seitenschlitz (6) in der äußeren Wand (16) ausgebildet ist.

9. Bekleidungsartikel nach einem der Ansprüche 1 bis 8, **dadurch gekennzeichnet, dass** der Riemen (7) am Bund (3) mittels mindestens eines Befestigungsglieds (17a, 17b) an einem oberen oder unteren Rand des Bunds (3) befestigt ist.

10. Bekleidungsartikel nach einem der Ansprüche 1 bis 9, **dadurch gekennzeichnet, dass** der obere Rand des Bunds (3) mit einem elastischen Einsatz (18) ausgestattet ist.

## Claims

1. Clothing garment having a pelvic region (1) intended to cover the pelvic area of a wearer, said region being extended by two lower sleeves (2) intended to cover at least one portion of one leg respectively of said wearer and being surmounted by a belt (3) intended to extend around the waist of said wearer, said belt being equipped with at least one sheath (5) extending over at least one portion of said belt, having a front lateral slot (6), an elastic strap (7) being mounted in said sheath, said strap having a portion (8) that is fastened to the belt (3) and a front portion (9) equipped with a tab (10) mounted inside the slot (6) capable of sliding through said slot by the elastic stretching of said strap, said article further comprising tightening means for tightening the belt (3) by displacement and fastening of said tab outside of said slot, said article being **characterised in that**:
- the strap (7) is equipped with a non-extendible element (12), the length whereof is defined so as to limit the maximum stretch of said strap;
- the belt (3) is equipped with two sheaths (5), each of which extends over one side of the sagittal plane (S) of the belt (3) between a rear area (11) of said belt and a front lateral slot (6), an elastic strap (7) being respectively mounted in one sheath (5), having a rear portion (8) fastened to the belt (3) and a front portion (9) equipped with a tab (10), the tightening of said belt being carried out by bringing close to one another and fastening said tabs, the sheaths (5) communicating in a rear area (11) of the belt (3) such that they form a continuous conduit between the slots (6);
- the straps (7) are formed from a portion of the same band, which is mounted in the conduit, whereby the central portion (15) of said band is fastened in the rear area (11) of the belt (3);
- a non-extendible tape extends continuously between the tabs (10) so as to form each of the non-extendible elements (12) on either side of a central portion of said tape.

2. Clothing garment according to claim 1, **characterised in that** the non-extendible element (12) has a front end (12a) that is fastened to the tab (10).

3. Clothing garment according to either claim 1 or 2, **characterised in that** the tab (10) is equipped with a rear non-elastic extension (13) to which the strap (7) and the non-extendible element (12) are fastened.

4. Clothing garment according to any of claims 1 to 3, **characterised in that** the non-extendible element (12) is arranged such that the maximum stretch of the strap (7) is less than the length of the tab (10) so that at least one portion of said tab remains inside the sheath (5), regardless of the level of tightening applied.

5. Clothing garment according to any of claims 1 to 4, **characterised in that** the front lateral slots (6) extend substantially vertically and are symmetrical relative to the sagittal plane (S).

6. Clothing garment according to any of claims 1 to 5, **characterised in that** the tabs (10) are connected by means of a drawstring (14) that is mounted through eyelets (15) formed in said tabs.

7. Clothing garment according to any of claims 1 to 6, **characterised in that** a sheath (5) is formed outside the belt (3) by fastening a wall (16) onto said belt.

8. Clothing garment according to claim 7, **characterised in that** the front lateral slot (6) is made in the outer wall (16).

9. Clothing garment according to any of claims 1 to 8, **characterised in that** the strap (7) is fastened to the belt (3) by means of at least one fastening tie (17a, 17b) for fastening to an upper or lower edge of the belt (3).

10. Clothing garment according to any of claims 1 to 9, **characterised in that** the upper edge of the belt (3) is equipped with an elastic bias (18).
